# EUROPÄISCHE PATENTSCHRIFT

(11) **EP 0 727 286 B1**
(45) Veröffentlichungstag und Bekanntmachung des Hinweises auf die Patenterteilung: **08.09.1999**
(21) Anmeldenummer: 95118589.1
(22) Anmeldetag: 25.11.1995
(51) Int. Cl.: B25C 3/00

(54) **Eintreibwerkzeug für durch Einschlagen verankerbare Befestigungselemente**
A fastener driving tool for driving anchorable fasteners
Outil pour enforcer des éléments de fixation d'ancrage

(30) Priorität: 15.02.1995 DE 29502461 U
(43) Veröffentlichungstag der Anmeldung: 21.08.1996
(73) Patentinhaber: fischerwerke Artur Fischer GmbH & Co. KG, 72178 Waldachtal (DE)
(72) Erfinder: Fischer, Artur, Prof. Dr. h.c. Dr.-Ing. E.h., D-72178 Waldachtal (DE)

(56) Entgegenhaltungen:
- EP-A- 0 004 154
- EP-A- 0 241 792
- WO-A-82/00792
- WO-A-92/17319
- DE-A- 2 618 042
- DE-U- 9 400 633
- US-A- 2 786 202
- US-A- 3 521 398
- US-A- 4 065 045
- US-A- 4 909 418

## Beschreibung

Die Erfindung betrifft ein Eintreibwerkzeug nach dem Oberbegriff des Anspruchs 1 für durch Einschlagen verankerbare Befestigungselemente, die einen Schaft und einen Kopf aufweisen.

Ein solches Eintreibwerkzeug ist aus der DE-A-2 618 042 bekannt.

Derartige Befestigungselemente können als Nagel ohne Spreizbereich ausgebildet sein, die ohne Vorbohrung direkt in den Verankerungsgrund, beispielsweise Holz, Gasbeton oder dgl., eingetrieben werden. Für harte Baustoffe werden nagelbare Befestigungselemente mit einem Spreizbereich verwendet, die durch Einschlagen in eine im Verankerungsgrund eingebrachte Bohrung verankert werden. Das Eintreiben der Befestigungselemente erfolgt üblicherweise durch Hammerschläge, die direkt auf den Nagelkopf aufgebracht werden. Beim Setzen der Befestigungselemente an ungünstigen Stellen oder beim maschinellen Setzen mit einem Bohrhammer werden Eintreibwerkzeuge mit einer planen Schlagfläche verwendet. Durch die plane Schlagfläche kommt es sehr häufig zum Abrutschen oder Verkanten des Eintreibwerkzeuges auf dem Nagelkopf, sodaß die Schlagenergie nicht zentrisch auf das Befestigungselement einwirkt. Die Folge sind Prellschläge und Beschädigungen des Befestigungselementes, die ein ordnungsgemäßes Setzen der Befestigungselemente verhindert. Desweiteren ist ein Ansetzen des Befestigungselementes an schwer zugänglichen Stellen erschwert bzw. unmöglich, da keine Möglichkeit besteht, das Befestigungselement zu halten.

Aus der DE-A-26 18 042 ist ein Eintreibwerkzeug bekannt, das einen zweiteiligen Schieber aufweist, in dem ein Schlagbolzen axialverschieblich aufgenommen ist. Die beiden Hälften des Schiebers werden von einem Gummiring zusammengehalten, sie verjüngen sich zu ihrem vorderen Ende hin und sind mit einer Einlegeöffnung zum Einlegen beispielsweise eines Nagels versehen. In ein vorderes Ende des Schlagbolzens ist ein Permanentmagnet eingesetzt. Zum Einlegen des Nagels wird der Schlagbolzen in dem Schieber zurückgezogen und der Nagel eingelegt. Durch den Permanentmagneten wird ein Kopf des eingelegten Nagels an eine Schlagfläche des Schlagbolzens angezogen, wodurch der Nagel gehalten ist. Die sich verjüngenden Enden der beiden Hälften des Schiebers führen den Nagel beim Einschlagen an seinem Schaft, sie weisen zu Beginn des Einschlagens Abstand von der Schlagfläche des Schlagbolzens auf und richten den Nagel dadurch koaxial aus. Gelangt beim Einschlagen der Kopf in den sich verjüngenden vorderen Bereich des Schiebers, spreizt der Kopf des Nagels den zweiteiligen Schieber gegen die Kraft des Gummirings auseinander, so daß der Nagel vollständig eingeschlagen werden kann.

Aus der US-A-3 521 398 ist ein Eintreibwerkzeug bekannt, das einen Schlagbolzen aufweist. An einem vorderen Ende des Schlagbolzens sind drei Klauen angebracht, die von einem Gummiring zusammengespannt werden, das die Klauen nahe ihrem hinteren Ende umspannt. Zwischen die Klauen kann ein Nagel eingelegt werden, der durch nach vorne Schlagen einer auf den Schlagbolzen axial verschieblich aufgesetzten Hülse in ein Werkstück einschlagbar ist. Der Nagel wird durch Klemmkraft von den Klauen an seinem Schaft mit Abstand von einer Schlagfläche des Schlagbolzens gehalten. An der Schlagfläche ist der Nagel nicht zentriert, so daß er beim Einschlagen verkanten kann. Sobald der Nagel soweit eingeschlagen ist, daß die Krallen auf dem Werkstück aufsitzen, wird beim weiteren Einschlagen des Nagels der Schlagbolzen in den Krallen nach vorn verschoben. Dadurch überwindet eine radial nach außen vom Schlagbolzen abstehende Ringschulter den die Krallen zusammenspannenden Gummiring nach vorn und der nunmehr hinter der Ringschulter befindliche Gummiring zieht hintere Enden der Krallen radial nach innen, so daß sich die Krallen vorn öffnen und den Nagel zum vollständigen Einschlagen freigeben.

Der Erfindung liegt die Aufgabe zugrunde, ein Eintreibwerkzeug für durch Einschlagen verankerbare Befestigungselemente zu schaffen, das ein Abrutschen oder Verkanten einer Schlagfläche des Eintreibwerkzeuges auf einem Kopf des Befestigungselements vermeidet.

Die Lösung dieser Aufgabe wird durch die im Anspruch 1 angegebenen Merkmale erreicht. Durch den nach innen ragenden und die Schlagfläche des Eintreibwerkzeuges übergreifenden Bund werden beim Aufsetzen des Befestigungselementes auf die Schlagfläche des Eintreibwerkzeuges die am Schieber angeordneten Haltearme gegen den Widerstand der Gummimanschette radial nach außen weggedrückt. Nach dem Aufsitzen des Kopfes auf der Schlagfläche klappen die Haltearme wieder nach innen zurück, wobei der nach innen ragende Bund die Unterseite des Kopfes des Befestigungselementes übergreift und damit das Befestigungselement an der Schlagfläche des Eintreibwerkzeuges hält. Um das Aufklappen der Haltearme zu erleichtern, ist der Bund mit einer Anlaufschräge versehen, sodaß sich eine trichterförmige Einschuböffnung ergibt.

Durch die Haltearme wird das Befestigungselement auf der Schlagfläche zentriert, so daß die Schlagenergie zentrisch in das Befestigungselement eingeleitet wird. Dies vermeidet Prellschläge als auch ein Verkanten des Eintreibwerkzeuges. Durch die optimale Umsetzung der Schlagenergie ist ein zügiges Eintreiben ohne Beschädigungen des Befestigungselementes sowohl von Hand mit Hammerschlägen als auch maschinell mit einem Bohrhammer möglich. Desweiteren wird durch die Verbindung des Eintreibwerkzeuges mit dem Befestigungselement das Setzen der Befestigungselemente auch an schwer zugänglichen Stellen erheblich erleichtert. Mit dem Eintreibwerkzeug kann das auf dem Eintreibwerkzeug aufsitzende und gehaltene Befestigungselement auch an vertieften Stellen oder bei der Überkopfmontage am Verankerungsgrund problemlos angesetzt werden. Beim Aufsitzen der Stirnseite der Haltearme am Verankerungsgrund wird der Schieber auf dem Eintreibwerkzeug zurückgeschoben, wobei durch das Aufgleiten des Bundes auf die Mantelfläche des Eintreibwerkzeuges die Haltearme aufklappen und den Kopf des Befestigungselementes freigeben. Zum Aufsetzen eines neuen Befestigungselementes wird der Schieber wieder soweit nach vorne geschoben, bis der nach innen gerichtete Bund an den Haltearmen die Schlagfläche wieder vollständig übergreift. Der in Längsrichtung zweigeteilte Schieber mit den Haltearmen wird durch eine Gummimanschette am Schaft des Eintreibwerkzeuges gehalten.

Um das Aufklappen der Haltearme und das Auflaufen des Bundes auf die Mantelfläche des Eintreibwerzeuges zu erleichtern, kann die zur Schlagfläche des Eintreibwerkzeuges weisende Anschlagfläche des Bundes als Schrägfläche ausgebildet sein.

In einer weiteren Ausgestaltung der Erfindung kann der Schieber an seinem den Haltearmen gegenüberliegenden Ende einen nach innen gerichteten Anschlagbund aufweisen, der in einer umlaufenden Ringnut des Eintreibwerkzeuges eingreift, wobei die Länge der Ringnut mindestens der Länge des axial über die Schlagfläche überstehenden Teils der Haltearme entspricht. Durch diese Gestaltung wird zum einen der Schieber unverlierbar am Eintreibwerkzeug fixiert und zum anderen eine Anschlagbegrenzung für das Vorschieben des Schiebers nach dem Setzen eines Befestigungselementes erreicht.

Die Erfindung wird nachfolgend anhand eines Ausführungsbeispiels näher erläutert.

Es zeigen:
- Figur 1: das Eintreibwerkzeug mit aufgesetztem Befestigungselement
- Figur 2: eine Draufsicht auf das Eintreibwerkzeug gemäß Figur 1

Das Befestigungselement 1 weist einen Schaft mit einem Spreizbereich 2 und einem Kopf 3 auf. Der Spreizbereich 2 ist durch eine längslaufende Kerbe 4 gebildet, deren Seitenflanken 5 zur Bildung von Spreizschenkeln radial nach außen aufgebogen sind. Durch diese Gestaltung des Spreizbereiches 2 kann das Befestigungselement 1 durch Eintreiben in ein Bohrloch 18 eines Bauteiles 15 verankert werden.

Zum Eintreiben wird ein Eintreibwerkzeug 6 verwendet, auf dessen Schlagfläche 7 das Befestigungselement 1 mit seinem Kopf 3 aufgesetzt ist. Das Befestigungselement 1 wird am Eintreibwerkzeug 6 mittels der beiden sich gegenüberliegenden Haltearme 8 des zweigeteilten Schiebers 9 gehalten. Zu diesem Zweck weisen die beiden sich gegenüberliegenden Haltearme 8 einen nach innen ragenden Bund 10 auf, der die Unterseite des Kopfes 3 des Befestigungselementes 1 übergreift.

Die an den beiden Schalenteilen 11 a,b des Schiebers 9 angesetzten und freistehenden Haltearme 8 klappen beim Aufsetzen des Befestigungselementes 1 radial nach außen weg. Sobald der Kopf 3 am Bund 10 vorbeigeschoben ist, klappen die Haltearme 8 wieder zusammen, so daß durch den Bund 10 der Kopf 3 des Befestigungselementes 1 gegen die Schlagfläche 7 des Einschlagwerkzeuges 6 verspannt wird. Um das Aufklappen der Haltearme 8 zu erleichtern, weisen diese eine bis zum Bund 10 ansteigende Anlaufschräge 12 auf. Das Einklappen der Haltearme 8 wird durch eine Gummimanschette 13 erreicht, die in einer Vertiefung 14 angeordnet ist und die Haltearme 8 bzw. die beiden Schalenteile 11 a,b des Schiebers 9 umfaßt.

Sobald beim Eintreiben des Befestigungselementes 1 die Stirnseite der Haltearme 8 an der Außenfläche aufsitzen, wird beim weiteren Eintreiben der Schieber 9 zurückgeschoben. Durch die als Schrägfläche ausgebildete, zur Schlagfläche 7 des Eintreibwerkzeuges 6 weisende Anschlagfläche 16 des Bundes 10 werden die Haltearme 8 wieder aufgeklappt und der Kopf 3 des Befestigungselementes 1 freigegeben. Das Befestigungselement kann nunmehr zur Befestigung des Gegenstandes 17 vollständig in das Bohrloch 18 des Ankergrundes 15 eingetrieben werden.

Für das Setzen eines neuen Befestigungselementes wird der Schieber 9 wieder soweit nach vorne geschoben, bis ein an den beiden Schalenteilen 11 a,b angeordneter Anschlagbund 19 an der Begrenzungskante 20 der im Schaft des Eintreibwerkzeuges 6 angeordneten Ringnut 21 anschlägt. Die Länge der Ringnut 21 entspricht mindestens der Länge des axial über die Schlagfläche 7 überstehenden Teils der Haltearme 8. Damit ist der Schieber 9 soweit zurückschiebbar, daß die Stirnseite der Haltearme 8 nicht über die Schlagfläche 7 hinausstehen.

In Figur 2 ist erkennbar, daß die Haltearme 8 einen schalenförmigen Querschnitt aufweisen und damit auch eine Zentrierwirkung besitzen. Die Zentrierwirkung des Befestigungselementes 1 auf der Schlagfläche 7 kann durch eine Zentrierspitze 22 noch unterstützt werden, die in eine entsprechende Zentrierbohrung 23 des Befestigungselementes 1 eingreift. In einem solchen Fall kann die Höhe des Bundes 10 von der Mitte des Haltearmes 8 zu dessen Seitenränder hin abnehmen, da die Zentrierung durch die Schalenform der Haltearme 8 und dem Bund 10 nicht erforderlich ist. Dadurch wird schon durch geringeres Aufklappen der Haltearme der Kopf 3 des Befestigungselementes 1 freigegeben.

## Patentansprüche

1. Eintreibwerkzeug (6) für durch Einschlagen verankerbare Befestigungselemente (1), die einen Schaft (2) und einen Kopf (3) aufweisen, mit einem über das Eintreibwerkzeug gestülpten, geteilten Schieber (9), an dem die Schlagfläche (7) des Eintreibwerkzeuges axial überragende, schalenförmige Arme (8) angeformt sind, **dadurch gekennzeichnet**, daß die Arme (8) als Haltearme (8) ausgebildet sind, die das Befestigungselement (1) aufgrund ihrer Schalenform an der Schlagfläche (7) des Eintreibwerkzeugs (6) zentrieren, daß die Haltearme (8) einen den an der Schlagfläche (7) des Eintreibwerkzeuges (6) anliegenden Kopf (3) des Befestigungselementes (1) übergreifenden und mit einer Anlaufschräge (12) versehenen Bund (10) aufweisen, der den Kopf (3) des Befestigungselements (1) in Anlage an der Schlagfläche (7) des Eintreibwerkzeugs (6) hält, und daß die Haltearme (8) von einer Gummimanschette (13) umfaßt sind.

2. Eintreibwerkzeug nach Anspruch 1, **dadurch gekennzeichnet**, daß die zur Schlagfläche (7) des Eintreibwerkzeuges (6) weisende Anschlagfläche (16) des Bundes (10) als Schrägfläche ausgebildet ist.

3. Eintreibwerkzeug nach Anspruch 1, **dadurch gekennzeichnet**, daß der Schieber (9) an seinem den Haltearmen (8) gegenüberliegenden Ende einen nach innen gerichteten Anschlagbund (19) aufweist, der in einer umlaufenden Ringnut (21) des Eintreibwerkzeuges (6) eingreift.

4. Eintreibwerkzeug nach Anspruch 3, **dadurch gekennzeichnet**, daß die Länge der Ringnut (21) mindestens der Länge des axial über die Schlagfläche (7) überstehenden Teils der Haltearme (8) entspricht.

5. Eintreibwerkzeug nach Anspruch 1, **dadurch gekennzeichnet**, daß die Höhe des Bundes (10) von der Mitte des Haltearmes (8) zu dessen Seitenrändern hin abnimmt.

6. Eintreibwerkzeug nach Anspruch 1, **dadurch gekennzeichnet**, daß die Schlagfläche (7) des Eintreibwerkzeuges (6) einen Zentrierzapfen (22) aufweist, der in eine im Kopf (3) des Befestigungselementes (1) eingebrachten Zentrierbohrung (23) eingreift.

## Claims

1. Drive-in tool (6) for fastening elements (1) having a shank (2) and a head (3) that are anchorable by being driven in, having a divided slider member (9) that is fitted over the drive-in tool, on which slider member there are formed shell-like arms (8) that project axially beyond the driver face (7) of the drive-in tool, characterised in that the arms (8) are in the form of holding arms (8), which centre the fastening element (1) on the driver face (7) of the drive-in tool (6) by virtue of their shell-like shape, the holding arms (8) have a collar (10), provided with a sloping guide face (12), which engages over the head (3) of the fastening element (1) resting on the driver face (7) of the drive-in tool (6), which collar holds the head (3) of the fastening element (1) against the driver face (7) of the drive-in tool (6), and the holding arms (8) are encircled by a rubber sleeve (13).

2. Drive-in tool according to claim 1, characterised in that the contact surface (16) of the collar (10) facing the driver face (7) of the drive-in tool (6) is in the form of an inclined surface.

3. Drive-in tool according to claim 1, characterised in that the slider member (9) has at its end opposite the holding arms (8) an inwardly directed stop collar (19) which engages in a circumferential annular groove (21) of the drive-in tool (6).

4. Drive-in tool according to claim 3, characterised in that the length of the annular groove (21) corresponds at least to the length of the portion of the holding arms (8) projecting axially beyond the driver face (7).

5. Drive-in tool according to claim 1, characterised in that the height of the collar (10) decreases from the middle of the holding arm (8) to its side edges.

6. Drive-in tool according to claim 1, characterised in that the driver face (7) of the drive-in tool (6) has a centring pin (22) which engages in a centring bore (23) formed in the head (3) of the fastening element (1).

## Revendications

1. Outil à enfoncer (6) pour des éléments de fixation (1) qui sont à ancrer par frappe au marteau et qui présentent un fût (2) et une tête (3), comportant un coulisseau (9) divisé, encastré par-dessus l'outil à enfoncer, et sur lequel sont formés des bras (8) en forme de coque qui passent axialement par-dessus la surface de frappe (7) de l'outil à enfoncer, caractérisé par le fait que les bras (8) sont conçus sous forme de bras de maintien (8) qui, par suite de leur forme de coque, `entrent l'élément de fixation (1) sur la surface de frappe (7) de l'outil à enfoncer (6), que les bras de maintien (8) présentent un collet (10) qui passe par-dessus la tête (3) de l'élément de fixation (1), qui s'appuie contre la surface de frappe (7) de l'outil à enfoncer (6), qui est muni d'une obliquité de démarrage (12) et qui maintient la tête (3) de l'élément de fixation (1) en appui contre la surface de frappe (7) de l'outil à enfoncer (6), et que les bras de maintien (8) sont enserrés par une manchette de caoutchouc (13).

2. Outil à enfoncer selon la revendication 1, caractérisé par le fait que la surface d'appui (16) du collet (10) orientée vers la surface de frappe (7) de l'outil à enfoncer (6) est conçue sous forme de surface oblique.

3. Outil à enfoncer selon la revendication 1, caractérisé par le fait que le coulisseau (9) présente, à son extrémité opposée aux bras de maintien (8), un collet d'appui (19) qui est orienté vers l'intérieur et qui se loge dans une rainure annulaire périphérique (21) de l'outil à enfoncer (6).

4. Outil à enfoncer selon la revendication 3, caractérisé par le fait que la longueur de la rainure annulaire (21) correspond au moins à la longueur de la partie des bras de maintien (8) qui dépasse axialement au-delà de la surface de frappe (7).

5. Outil à enfoncer selon la revendication 1, caractérisé par le fait que la hauteur du collet (10) va en diminuant depuis le milieu du bras de maintien (8) jusqu'à ses bords latéraux.

6. Outil à enfoncer selon la revendication 1, caractérisé par le fait que la surface de frappe (7) de l'outil à enfoncer (6) présente un téton de centrage (22) qui vient en prise dans un perçage de centrage (23) prévu dans la tête (3) de l'élément de fixation (1).
